# FASCICULE DE BREVET EUROPEEN

(11) **EP 1 086 904 B1**
(45) Date de publication et mention de la délivrance du brevet: **17.11.2004**
(21) Numéro de dépôt: 00402587.0
(22) Date de dépôt: 19.09.2000
(51) Int. Cl.: B65D 51/32, A45D 33/00, A45D 33/02

(54) **Dispositif de conditionnement et d'application**
Vorrichtung zur Aufnahme und Auftragung eines Produktes
Device for packaging and applying a product

(30) Priorité: 21.09.1999 FR 9911771
(43) Date de publication de la demande: 28.03.2001
(73) Titulaire: L'OREAL, 75008 Paris (FR)
(72) Inventeur: Gueret, Jean-Louis, 75016 Paris (FR)
(74) Mandataire: Tanty, François

(56) Documents cités:
- BE-A- 570 597
- DE-C- 938 658
- GB-A- 403 219
- GB-A- 1 158 412
- US-A- 5 492 426

## Description

La présente invention concerne un dispositif de conditionnement et d'application d'un produit selon le préambule de la revendication 1, notamment cosmétique ou de soin, comportant un récipient ayant un espace intérieur dans lequel le produit est contenu, un élément d'application, un logement pour recevoir l'élément d'application et une paroi perméable disposée entre ledit logement et l'espace intérieur contenant le produit.

On connaît par le brevet britannique GB 403 219 un dispositif de ce type, dans lequel le produit est une poudre, laquelle est contenue à l'intérieur du récipient entre la paroi perméable et un fond perforé. Lors de l'utilisation, l'utilisateur insuffle de l'air sous la poudre grâce au fond perforé. Celle-ci est projetée dans l'espace intérieur et atteint au travers de la paroi perméable l'élément d'application.

Un tel dispositif n'est utilisable qu'avec une poudre et présente une structure relativement complexe.

On connaît par la demande de brevet européen EP-A-0 612 488 un dispositif dans lequel l'élément d'application est déformable et le logement présente un embout capillaire percé d'au moins un orifice, contre lequel l'élément d'application est appliqué et déformé lorsque le récipient est fermé. Lorsque le récipient est ouvert, l'élément d'application reprend sa forme initiale et crée un effet de ventouse qui aspire du produit.

On connaît par la demande de brevet européen EP-A-0 688 516 un dispositif d'application à piston perforé, comportant un moyen élastique pour assurer une pression de l'élément d'application sur le piston.

On connaît par la demande de brevet européen EP-A-0 416 185 un applicateur de rouge à lèvres comportant un espace intérieur contenant du produit et des moyens pour extruder ce produit dans un logement contenant l'élément d'application. Le produit remplit entièrement l'espace intérieur, à l'état compacté.

On connaît par les brevets GB 1 158 412 et DE 938 658 des dispositifs comprenant un tube malléable sans mémoire de forme, définissant un espace intérieur dont le volume correspond à celui du produit et diminue à chaque utilisation.

Il existe un besoin pour disposer d'un nouveau dispositif de conditionnement et d'application, de structure relativement simple, permettant de charger facilement en produit un élément d'application, ce produit étant une poudre.

Le dispositif de conditionnement et d'application selon l'invention est du type comportant un récipient ayant un espace intérieur dans lequel le produit est contenu, le produit étant une poudre, un élément d'application, un logement pour recevoir l'élément d'application et une paroi perméable disposée entre ledit logement et l'espace intérieur contenant le produit, l'élément d'application et le logement sont agencés de telle sorte que l'élément d'application présente, lorsqu'il est dans ledit logement, au moins une portion de surface située, sans compression axiale sensible, en regard d'une ouverture de la paroi perméable, l'espace intérieur est à volume variable.

Ce dispositif se caractérise par le fait que des moyens de compression étant prévus pour faire passer sélectivement ledit volume intérieur d'un premier volume, supérieur au volume de produit, à un second volume, inférieur au premier, cette réduction de volume s'accompagnant d'une surpression, laquelle est apte à favoriser le transfert de produit à travers ladite paroi perméable vers l'élément d'application.

Avantageusement, les moyens de compression sont agencés de manière à ce que l'espace intérieur reprenne son premier volume sous l'action d'une force de rappel élastique.

La force de rappel élastique peut être obtenue grâce au fait que le récipient est à mémoire de forme, étant réalisé de préférence en matière plastique.

La force de rappel élastique peut également être obtenue au moyen d'un ressort, notamment un ressort hélicoïdal.

Le dispositif selon l'invention présente de nombreux avantages.

Tout d'abord, la présence d'air dans le récipient permet d'éviter le compactage de la réserve de produit lorsque l'espace intérieur occupe son second volume, à la différence du dispositif décrit dans la demande EP-A-0 416 185 par exemple.

Par ailleurs, le dispositif selon l'invention peut être de construction plus simple que celui décrit dans le brevet britannique GB 403 219 précité, car le produit peut être contenu dans l'espace intérieur du récipient sans qu'il y ait à prévoir un fond perforé permettant d'insuffler de l'air.

L'absence de compression axiale de la portion de surface de l'élément d'application située en regard de la paroi perméable permet au produit de pouvoir traverser facilement cette dernière, lorsque la surpression est créée.

Avantageusement, le dispositif comporte des moyens de retenue sur et/ou adjacents à la paroi perméable, du côté de l'espace intérieur contenant le produit, ces moyens de retenue étant propres à favoriser, notamment par capillarité ou par attraction électrostatique, la rétention de produit dans ladite ouverture ou dans son voisinage, en vue de son transfert dans ledit logement lors de la compression d'un volume d'air présent dans l'espace intérieur, entre la paroi perméable et la réserve de produit.

Ainsi, le dispositif peut être disposé tête en haut au moment où la surpression est créée et/ou celui où l'élément d'application est extrait de son logement, ce qui va dans le sens d'une utilisation aisée.

De plus, il est possible d'agencer les moyens de retenue de manière à contrôler la distribution du produit en évitant notamment qu'un excès de produit n'atteigne le logement de l'élément d'application lors de l'utilisation.

Dans une réalisation particulière, le récipient comporte une paroi mobile permettant de générer ladite surpression.

Cette paroi mobile peut comprendre une paroi flexible du récipient, par exemple une paroi flexible en forme de soufflet, relativement peu coûteuse à réaliser.

En variante, la paroi mobile peut comprendre une paroi rigide d'un piston.

Les moyens de compression permettant de créer la surpression peuvent être agencés pour concourir à la distribution d'une quantité prédéterminée de produit à chaque utilisation, en permettant à l'utilisateur d'exercer à chaque fois une surpression prédéterminée dans l'espace intérieur du récipient.

Dans une réalisation particulière, la paroi perméable présente une pluralité d'orifices traversants.

Les moyens de retenue précités peuvent comporter des cloisons entre lesquelles du produit peut être retenu.

Les moyens de retenue peuvent comporter aussi un organe de retenue disposé en regard de la paroi perméable, cet organe de retenue présentant des ouvertures latérales permettant au produit de gagner un intervalle de rétention de produit ménagé entre l'organe de retenue et la paroi perméable.

Cet organe de retenue peut aussi constituer un déflecteur agencé pour canaliser un courant d'air et/ou de produit lorsque la surpression est créée, en vue de favoriser le transfert du produit à travers la paroi perméable.

Les moyens de retenue peuvent être réalisés par moulage ou en variante être constitués par une pièce rapportée, telle qu'un bloc de mousse par exemple.

On choisira la nature des moyens de retenue en fonction de celle du produit et de la quantité à distribuer.

Dans une réalisation particulière, l'élément d'application et le logement sont agencés de telle sorte que la surface de l'élément d'application servant à l'application du produit soit écartée de la paroi perméable, lorsque l'élément d'application est en place dans ledit logement.

Du produit peut ainsi s'accumuler plus facilement dans l'espace formé entre la paroi perméable et l'élément d'application.

De manière à faciliter la création d'un tel espace, la paroi perméable peut comporter au moins une nervure du côté de l'élément d'application, contre laquelle l'élément d'application est apte à venir en appui.

La paroi perméable peut également se raccorder au récipient par un décrochement formant une cuvette du côté de l'élément d'application.

En variante, l'élément d'application et le logement sont agencés de telle sorte que la surface de l'élément d'application servant à l'application du produit soit au contact de la paroi perméable, lorsque l'élément d'application est en place dans ledit logement.

L'élément d'application peut être agencé de telle sorte que la surface de l'élément d'application située, lorsque l'élément d'application est en place dans ledit logement, en regard de la paroi perméable, puisse reculer sous l'effet de la surpression dans le récipient.

Ainsi, cette surface peut se charger aisément en produit.

Dans une réalisation particulière, le logement est délimité par une paroi latérale, de préférence pleine, contre laquelle s'applique l'élément d'application par sa périphérie.

De préférence, l'élément d'application s'applique de manière étanche sur ladite paroi latérale.

L'élément d'application peut se comporter comme un piston lors de son retrait, par exemple sur une course de 4 mm, créant une dépression dans son logement.

Toujours dans une réalisation particulière, le récipient est agencé de telle sorte que lorsque l'espace intérieur occupe son second volume, le niveau du produit dans le récipient n'atteigne pas la paroi perméable.

Dans une réalisation particulière, la paroi perméable définit le fond du logement recevant l'élément d'application, ce dernier étant introduit dans ledit logement par une ouverture située dans l'axe du récipient, à l'opposé de ladite paroi perméable.

Toujours dans une réalisation particulière, la paroi perméable comporte des canaux dont la section et la longueur sont choisies de manière à permettre de loger et/ou de laisser passer une quantité prédéterminée de produit.

On peut ainsi doser la quantité de produit parvenant dans ledit logement lorsque la surpression est exercée.

L'élément d'application peut avantageusement être solidaire d'un élément de préhension constituant également un capuchon de fermeture du récipient.

L'élément de préhension peut comporter des moyens d'étanchéité pour assurer une fermeture étanche du logement recevant l'élément d'application.

La paroi perméable peut être réalisée par moulage avec le récipient ou un élément de celui-ci.

En variante, la paroi perméable peut être constituée par une pièce rapportée sur le récipient.

La paroi perméable peut comprendre une grille ou une mousse.

Dans une réalisation particulière, la paroi perméable est sensiblement plane.

En variante, elle peut être concave vers l'ouverture du logement, par exemple.

Dans une réalisation particulière, la paroi perméable présente une forme complémentaire de celle de l'élément d'application.

Toujours dans une réalisation particulière, la paroi perméable présente des orifices sensiblement radiaux ou axiaux.

La paroi perméable peut être constituée notamment par un tissé, un film plastique perforé, un tamis soudé ou surmoulé.

Dans une réalisation particulière, la paroi perméable est fixée de manière immobile à sa périphérie sur le récipient.

Toujours dans une réalisation particulière, l'élément d'application est absorbant, étant réalisé dans un matériau tel qu'une mousse, un feutre ou un matériau fritté.

Toujours dans une réalisation particulière, l'élément d'application est compressible de manière élastique. En variante, l'élément d'application peut être sensiblement non compressible.

L'élément d'application peut être intérieurement non poreux.

Dans une réalisation particulière, l'élément d'application est floqué ou comporte un textile à sa surface.

Le logement recevant l'élément d'application peut être mobile par rapport à l'espace intérieur du récipient contenant le produit.

Le dispositif peut comporter un deuxième élément d'application, un deuxième logement et une deuxième paroi perméable.

Le deuxième élément d'application peut être de même nature que le premier, mais de taille différente.

Le premier et le deuxième éléments d'application peuvent aussi ne pas être de même nature.

Le récipient peut comporter un col obturé par un bouchon amovible à une extrémité située à l'opposé de l'élément d'application.

Le produit peut être formé au moins en partie de particules contenant au moins un fluide, ce denier étant enfermé par exemple dans des micro-capsules.

Des compositions contenant de telles particules présentent d'excellentes propriétés cosmétiques, étant capables d'adhérer suffisamment à la peau mais pas trop, étant très douces et s'appliquant facilement.

Lors de l'application sur la peau, la pression exercée par l'élément d'application sur la peau provoque la libération du liquide, lequel procure une agréable sensation de frais et de douceur.

De telles compositions peuvent comporter une phase pulvérulente comprenant des pigments et/ou des nacres et/ou des charges et/ou des paillettes et/ou leurs mélanges.

Les pigments précités sont avantageusement choisis parmi les dioxydes de titane, de zirconium ou de cérium, les oxydes de zinc, de fer ou de chrome, les nanotitanes, les nanozincs, le bleu ferrique, le noir de carbone, les laques comme les sels de calcium, de baryum, d'aluminium ou de zirconium, de colorants acides tels que les colorants halogénoacides, azoïques ou anthraquinoniques, les pigments enrobés par des composés siliconés tels que des polydiméthylsiloxanes et/on par des polymères, notamment des polyéthylènes.

Les charges précitées sont avantageusement choisies parmi le talc, le mica, la silice, le kaolin, les poudres de Nylon, de poly-β-alanine et de polyéthylène, le Téflon, la lauroyl-lysine, l'amidon, le nitrure de bore, l'oxychlorure de bismuth, les poudres de polymères de tétrafluoroéthylène, les poudres de polyméthylméthacrylate, les poudres de polyuréthanne, les poudres de polystyrène, les poudres de polyester, les microsphères creuses synthétiques, les microéponges et les microbilles de résine de silicone, les oxydes de zinc et de titane, les oxydes de zirconium ou de cérium, le carbonate de calcium précipité, le carbonate et l'hydrocarbonate de magnésium, l'hydroxyapatite, les microsphères de silice creuses, les microcapsules de verre ou de céramique, les savons métalliques dérivés d'acides organiques carboxyliques ayant de 8 à 22 atomes de carbone, de préférence de 12 à 18 atomes de carbone, par exemple le stéarate de zinc, de magnésium ou de lithium, le laurate de zinc, et le myristate de magnésium.

Le fluide contenu dans lesdites particules est par exemple sous forme aqueuse, huileuse, notamment sous forme d'huiles essentielles, de gel, d'émulsion eau dans l'huile, ou huile dans eau.

Le fluide peut être contenu dans des cires poreuses, dans des vésicules ou micro-capsules, dont les parois sont notamment en époxy, en polyéthylène, en gélatine ou en polyester, ou dans des microéponges ou microsphères.

Le produit peut contenir au moins un actif, notamment des agents antioxydants ou anti-radicaux libres, des agents hydratants ou humectants, des filtres UV, des kératolytiques, des accélérateurs de bronzage, des dépigmentants, des colorants naturels, des auto-bronzants, des liporégulateurs, des agents anti-vieillissement et antirides, des agents anti-inflammatoires et cicatrisants, des antibactériens et antifongiques, des insectifuges, ou des agents conditionneurs pour la peau

Le dispositif peut comporter une valve unidirectionnelle de reprise d'air permettant une entrée d'air dans le récipient en cas de dépression dans ce dernier.

Avantageusement, lorsque le volume de l'espace intérieur est égal au premier volume, l'espace intérieur est à la pression atmosphérique.

L'invention a encore pour objet un procédé pour charger un élément d'application en produit, ce produit étant constitué par une poudre, ce produit étant contenu dans un espace intérieur d'un récipient, cet espace intérieur contenant une quantité substantielle d'air au-dessus du produit, ce procédé étant caractérisé par le fait qu'il comporte les étapes consistant à :
- disposer l'élément d'application dans un logement délimité au moins partiellement par une première face d'une paroi perméable,
- amener du produit au contact d'une deuxième face de la paroi perméable, opposée à la première, en remuant le récipient ou en le disposant à l'envers,
- créer temporairement une surpression dans ledit espace intérieur, la paroi perméable et le récipient étant agencés de telle sorte que ladite surpression déplace du produit présent au contact de la deuxième face, ou dans son voisinage, vers la première face, et
- retirer l'élément d'application du logement.

Le fait d'avoir à créer une surpression au moment de l'utilisation permet de réaliser la paroi perméable de telle sorte que le produit ne traverse pas facilement celle-ci sous la seule action de la gravité par exemple.

On diminue ainsi les risques de perte de produit en cas de renversement accidentel par exemple.

On peut en particulier choisir la taille des passages de la paroi perméable en fonction des propriétés rhéologiques du produit, notamment sa viscosité, de telle sorte qu'une surpression doive être exercée pour qu'une quantité de produit suffisante traverse la paroi perméable.

De préférence, intérieur du récipient est à la pression atmosphérique avant la création de ladite surpression.

L'invention a encore pour objet l'utilisation d'un dispositif tel que précité pour l'application d'un produit sur le corps ou le visage, l'élément d'application et la paroi perméable étant dimensionnés en conséquence.

L'invention a encore pour objet l'utilisation d'un dispositif tel que précité dans le domaine capillaire, dermatologique ou cosmétique.

L'invention sera mieux comprise à la lecture de la description détaillée qui va suivre, d'exemples de mise en oeuvre non limitatifs, et à l'examen du dessin annexé, sur lequel :
- la figure 1 est une vue schématique en coupe axiale d'un dispositif conforme à un premier exemple de mise en oeuvre de invention,
- les figures 2 à 5 illustrent des variantes de réalisation du récipient,
- les figures 6 à 9 illustrent des variantes de réalisation de la paroi perméable,
- la figure 10 illustre une variante de réalisation des moyens permettant de créer la surpression dans le récipient,
- la figure 11 représente un dispositif à deux éléments d'application,
- les figures 12 à 15 illustrent l'utilisation du dispositif de la figure 1,
- la figure 16 représente schématiquement une valve de reprise d'air,
- la figure 17 représente une variante de réalisation de la paroi perméable,
- la figure 18 illustre la réalisation de nervures sur la paroi perméable,
- la figure 19 illustre la réalisation d'une deuxième ouverture sur le récipient,
- la figure 20 représente un dispositif comprenant deux éléments d'application, constituant une variante de réalisation du dispositif de la figure 11, et
- la figure 21 illustre l'utilisation de deux éléments d'application de nature différente.

Le dispositif de conditionnement et d'application 10 représenté sur la figure 1 comporte un récipient 11 ayant un corps tubulaire souple 24a à mémoire de forme, d'axe X, définissant un espace intérieur 12 contenant une réserve de produit P.

Le produit P est par exemple une poudre telle qu'un fond de teint, composée de particules de pigment enrobées de liant.

Le produit P peut encore être constitué par une composition comprenant des particules contenant au moins un fluide.

En particulier, le produit P peut être par exemple une "poudre liquide", incluant : a) une phase "sèche" ou "pulvérulente", comprenant éventuellement un liant et constituée généralement à base de pigments et/ou de nacres et/ou de charges et/ou de paillettes, et/ou de leurs mélanges et b) une phase "liquide", pouvant notamment faire office de phase liante et contenant, à l'intérieur de micro-capsules, vésicules, microéponges, cires poreuses, ou toute autre structure apte à emmagasiner un fluide et à le libérer, notamment en réponse à une pression, un liquide tel que de l'eau, du propylène glycol, de l'huile, un gel, ou encore une émulsion huile dans eau ou eau dans huile.

A l'application, en étalant et en pressant la poudre contre la peau, le liquide contenu dans les vésicules ou micro-capsules ou analogue est libéré, ce qui provoque une agréable sensation de fraîcheur.

Le produit P peut comporter une phase pulvérulente en mélange avec la phase "liquide", pouvant être formée de pigments et/ou de nacres et/ou de charges et/ou de paillettes habituellement utilisés dans les compositions cosmétiques, et/ou de leurs mélanges.

Les particules formant la phase pulvérulente peuvent en outre être enrobées d'un liant.

Par pigments, il faut comprendre des particules blanches ou colorées, minérales ou organiques, insolubles dans le milieu, destinées à colorer et/ou opacifier la composition.

Les pigments peuvent être de taille usuelle ou nanométrique. On peut citer parmi les pigments et les nanopigments minéraux, les dioxydes de titane, de zirconium ou de cérium, ainsi que les oxydes de zinc, de fer ou de chrome, les nanotitanes, les nanozincs, le bleu ferrique. Parmi les pigments organiques, on peut citer le noir de carbone et les laques comme les sels de calcium, de baryum, d'aluminium ou de zirconium, de colorants acides tels que les colorants halogéno-acides, azoïques ou anthraquinoniques.

Les pigments peuvent notamment être enrobés par des composés siliconés tels que des polydiméthylsiloxanes et/ou par des polymères, notamment des polyéthylènes. On peut ainsi citer les pigments SA ou SI vendus par la société MAPRECOS.

Par charges, il faut comprendre des particules incolores ou blanches, minérales ou de synthèse, lamellaires ou non lamellaires, destinées à donner du corps ou de la rigidité à la composition, et/ou de la douceur, de la matité et de l'uniformité au maquillage.

Les charges peuvent être de nature minérale ou de synthèse, lamellaires ou non lamellaires. On peut citer le talc, le mica, la silice, le kaolin, les poudres de Nylon, de poly-β-alanine et de polyéthylène, le Téflon, la lauroyl-lysine, l'amidon, le nitrure de bore, l'oxychlorure de bismuth, les poudres de polymères de tétrafluoroéthylène, les poudres de polyméthylméthacrylate, les poudres de polyuréthanne, les poudres de polystyrène, les poudres de polyester, les microsphères creuses synthétiques telles que l'EXPANCEL (NOBEL INDUSTRIES), les microéponges comme le POLYTRAP (DOW CORNING) et les microbilles de résine de silicone TOSPEARLS (TOSHIBA), les oxydes de zinc et de titane, les oxydes de zirconium ou de cérium, le carbonate de calcium précipité, le carbonate et l'hydrocarbonate de magnésium, l'hydroxyapatite, les microsphères de silice creuses SILICA BEADS (MAPRECOS), les microcapsules de verre ou de céramique, les savons métalliques dérivés d'acides organiques carboxyliques ayant de 8 à 22 atomes de carbone, de préférence de 12 à 18 atomes de carbone, par exemple le stéarate de zinc, de magnésium ou de lithium, le laurate de zinc, le myristate de magnésium.

Par nacres, il faut comprendre des particules irisées qui réfléchissent la lumière.

Parmi les nacres envisageables, on peut citer la nacre naturelle, le mica recouvert d'oxyde de titane, d'oxyde de fer, de pigments naturels ou d'oxychlorure de bismuth ainsi que le mica titane coloré.

Les compositions selon l'invention peuvent également comprendre des paillettes.

La poudre de l'invention peut comprendre, en outre, tout additif usuellement utilisé dans le domaine concerné, des antioxydants, des huiles essentielles, des conservateurs, des neutralisants, des tensio-actifs eau dans huile et huile dans eau, des vitamines, des actifs antirides.

Le fluide contenu dans la phase "liquide" peut être sous forme aqueuse ou huileuse, notamment sous forme d'huiles essentielles, de gel, notamment des particules de gel cubique, d'émulsion eau dans l'huile (E/H), ou huile dans eau (H/E).

Le fluide peut être contenu dans des vésicules ou micro-capsules, dont les parois sont notamment en époxy, en polyéthylène, en gélatine ou en polyester, ou dans des microéponges ou microsphères. Le fluide peut être également contenu dans des cires poreuses telles que des polyacrylates.

Le fluide, notamment lorsqu'il s'agit d'eau, peut être contenu dans une structure anhydre du type de celle décrite dans la demande de brevet EP-A-0 855 177.

A titre d'exemple encore, la phase "liquide" comprend une dispersion aqueuse de vésicules constituées par une membrane de phase lipidique encapsulant une phase aqueuse. Les vésicules utilisables peuvent également être pourvues d'un enrobage cristal liquide lamellaire.

De préférence, la composition contient au moins un actif. Un tel actif peut être hydrophile, lipophile, ou un mélange des deux.

Parmi les différents principes actifs pouvant être incorporés, on peut notamment citer :
- les agents antioxydants ou anti-radicaux libres tels que les protéines et les enzymes, la lactoperoxydase et la lactoferrine, les peptides et leurs dérivés, les séquestrants, les flavonoïdes, la chlorophylline, l'éthoxyquine, la guanosine, les tocophérols et leurs dérivés, le palmitate d'ascorbyle, et le β-carotène, la vitamine E et ses dérivés, la vitamine C et ses dérivés, la vitamine A et ses dérivés,
- les agents hydratants ou humectants tels que l'acide hyaluronique et son sel de sodium, le β-glycérophosphate, le glycérol, le sorbitol, le panthénol,
- les filtres UV tels que les produits commercialisés sous les dénominations "EUSOLEX 232"® par la société MERCK, "PARSOL 1789"® et "PARSOL MCX"® par la société GIVAUDAN-ROURE, "MEXORYL SX"® par la société CHIMEX et "UNIVUL T150"® par la société BASF,
- les kératolitiques tels que les enzymes protéolytiques, l'acide salicylique et ses dérivés tels que l'acide n-dodécanoyl-5 salicylique, et l'acide rétinoïque et ses dérivés,
- les accélérateurs de bronzage tels que la caféine, et les dérivés de tyrosine tels que le tyrosinate de glucose et le sel disodique de la N-L-malyl tyrosine,
- les dépigmentants tels que l'acide kojique, l'acide glycolique, la vitamine C et notamment l'ascorbyle phosphate de magnésium, et l'arbutine et ses dérivés,
- les colorants naturels tels que les matières colorantes extraites de végétaux comme la chlorophylline et le β-carotène ou extraites d'animaux comme le carmin de cochenille, et le caramel,
- les auto-bronzants tels que la dihydroxyacétone, et les indoles,
- les liporégulateurs tels que le γ-octanoyl, l'extrait de *Centelle asiatica* contenant de la génine et de l'acide asiatique, la caféine, et la théophylline,
- les agents anti-vieillissement et antirides tels que les hydroxyacides comme l'acide glycolique, l'acide n-octanoyl salicylique, le rétinol et ses dérivés comme l'acétate, la palmitate et le propionate de rétinol, et les rétinoïdes,
- les agents anti-inflammatoires et cicatrisants tels que l'acide 18 β-glycyrrhétinique et ses sels comme notamment son sel d'ammonium, l'α-bisabolol, les corticoïdes, l'extrait de *Centella asiatica,* l'aloe vera,
- les antibactériens et antifongiques tels que le chlorure de benzalkonium, la chlorhexidine, l'hexetidine, l'hexamidine,
- les insectifuges tels que les diéthyl et diméthyltoluamides,
- les déodorants tels que l'hexachlorophène et le triclosan produit et commercialisé sous la dénomination "IRGASAN DP 300"® par la société CIBA GEIGY,
- les agents conditionneurs pour la peau tels que les polymères cationiques et les cations.

A titre indicatif, la phase "liquide" peut représenter de 1 à 50 %, de préférence de 2 à 30 %, et de préférence encore de 5 à 20 % en poids de la composition.

En revenant au dispositif 10, on voit sur la figure 1 que le corps 24a est fermé inférieurement par une paroi de fond 24b, pleine.

Le récipient 11 comporte un col 13 d'axe X, constitué par une pièce rapportée, le col 13 définissant un logement 14 destiné à recevoir un applicateur 15 comprenant un élément d'application 16 et un organe de préhension 17, lequel constitue également un capuchon de fermeture du col 13.

Le capuchon 17 comporte une jupe d'étanchéité 18 s'appliquant de manière étanche sur la surface intérieure du col 13.

Le capuchon 17 comporte également une jupe extérieure 19, pourvue d'un filetage propre à s'engager sur un filetage complémentaire 20 réalisé sur la surface extérieure du col 13, à sa partie supérieure.

Une paroi perméable 23 sépare le logement 14 de l'espace intérieur 12 contenant le produit P.

La quantité de produit contenue dans le récipient 11 est choisie de telle sorte qu'une quantité substantielle d'air soit présente dans le récipient, au-dessus du produit.

L'espace intérieur du récipient contenant le produit est ainsi rempli initialement à moitié par exemple, ou aux trois-quarts.

Dans l'exemple de réalisation décrit, la paroi perméable 23 est réalisée d'un seul tenant par moulage de matière plastique avec le col 13.

La paroi perméable 23 présente une face intérieure 30 tournée vers l'espace intérieur 32 et une face extérieure 31 délimitant le fond du logement 14.

Une pluralité d'ouvertures 25, dont le diamètre est de l'ordre du millimètre dans l'exemple décrit, traversent la paroi perméable 23, ces ouvertures 25 étant réparties uniformément.

L'élément d'application 16 est constitué par une mousse.

La surface frontale 16a de l'élément d'application 16, située en regard de la face extérieure 31 de la paroi perméable 23, repose au contact de cette dernière sans compression axiale sensible.

La surface latérale 16b de l'élément d'application 16 repose contre la paroi latérale du col 13 en étant comprimée radialement.

La surface 16a est apte à reculer et à s'écarter de la paroi 23 sous l'effet d'une surpression créée dans le récipient 11.

Le fonctionnement du dispositif 10 va maintenant être décrit en référence aux figures 12 à 15.

On suppose que le récipient 11 est stocké tête en bas, c'est-à-dire que le produit P repose sur la paroi perméable 23, comme illustré sur la figure 12.

L'utilisateur retourne le récipient 11 et comprime la paroi souple du corps 24a, comme illustré sur la figure 13, faisant passer l'espace intérieur 12 contenant le produit, initialement à la pression atmosphérique, d'un premier volume à un second, inférieur au premier, créant ainsi une surpression dans cet espace intérieur 12.

Lorsque l'utilisateur relâche sa pression, l'espace intérieur retourne à son volume initial, c'est-à-dire le premier volume, du fait de la mémoire de forme du récipient.

Le produit retenu par capillarité et/ou attraction électrostatique du côté de la face intérieure 30 de la paroi perméable 23, ainsi que dans les ouvertures 25, se trouve chassé dans le logement 14 au contact de l'élément d'application 16, sous l'effet de la surpression dans l'espace intérieur 12, comme illustré par les flèches sur la figure 15.

L'élément d'application 16 se charge ainsi en produit, et peut être retiré ensuite pour l'application, comme illustré sur la figure 14, le produit étant présent sur sa face frontale 16a.

Si le récipient 11 n'est pas stocké tête en bas, l'utilisateur peut amener du produit au contact de la face intérieure 30 de la paroi perméable en remuant le récipient.

Du produit se dépose alors sur la paroi perméable 23, laquelle est apte à en retenir par capillarité et/ou par attraction électrostatique une certaine quantité.

La surpression qui est créée ensuite permet de favoriser le transfert du produit depuis la face intérieure 30 vers la face extérieure 31, pour charger l'élément d'application 16.

On notera que dans l'exemple décrit, une légère dépression est créée dans le logement 4 lors du retrait de l'élément d'application 16, du fait que la surface latérale 16b de ce dernier s'applique sur la paroi latérale du col 13.

La surpression peut être créée dans l'espace intérieur contenant le produit, de divers moyens.

A titre d'exemple, on a représenté sur la figure 2 un dispositif 40 dans lequel le produit est contenu dans un récipient 41.

Ce dernier comporte une partie déformable 42 en forme de soufflet, laquelle relie la partie supérieure 43 et la partie inférieure 44 du récipient.

Pour créer une surpression dans l'espace intérieur contenant le produit, l'utilisateur appuie sur la partie supérieure 43 alors que le dispositif repose tête en bas par l'élément de préhension 45 de l'applicateur sur une surface d'appui, comme illustré.

On a représenté sur la figure 3, un dispositif 50 dans lequel le récipient 51 comporte un corps 52 sensiblement non déformable, pourvu en partie supérieure d'un poussoir 54 relié au corps 52 par un soufflet 53.

Ce soufflet peut être réalisé d'un seul tenant avec le corps 52 ou être constitué par une pièce rapportée.

Pour exercer la surpression, l'utilisateur appuie sur le poussoir 54 alors que le récipient 51 repose tête en bas par l'élément de préhension 45 de l'applicateur, ce qui replie le soufflet 53.

Le dispositif 60 représenté sur la figure 4 comporte un récipient 61 comprenant un corps 62 et un col 63 relié au corps 62 par une partie déformable 64 en forme de soufflet.

Un insert 66 ayant une forme générale en doigt de gant est monté dans le col 63 pour définir un logement 67 de réception d'un applicateur 69.

Cet applicateur comporte un élément d'application 69a et un capuchon de fermeture 69b constituant également un élément de préhension.

Le capuchon 69b comporte une jupe intérieure d'étanchéité 69c apte à s'appliquer de manière étanche sur la surface intérieure de l'insert 66 pour assurer une fermeture étanche du récipient, l'insert 66 étant lui-même engagé de manière étanche dans la partie supérieure du col 63.

Une paroi perméable 65, sensiblement plane, est réalisée dans le fond de l'insert 66 sous la forme d'une grille.

La face frontale 69d de l'élément d'application 69a peut ne pas être au contact de la paroi perméable 65, comme représenté.

La face frontale 69d peut reculer sous l'effet d'une surpression dans le récipient 61, ce qui favorise une bonne répartition du produit à la surface de l'élément d'application.

Pour créer la surpression dans l'espace intérieur 68 contenant le produit, l'utilisateur appuie sur le capuchon 69b, ce qui replie sur elle-même la partie 64 en forme de soufflet.

Le dispositif 70 représenté sur la figure 5 comporte un récipient 72 sur le col 74 duquel est monté une tête de réception de l'applicateur, cette tête de réception comprenant un soufflet extérieur 75 et une partie intérieure 76 pouvant recevoir un élément d'application 77.

Pour créer la surpression, l'utilisateur appuie sur le capuchon de fermeture 78, ce qui provoque la compression du soufflet 75 et la descente de la partie intérieure 76 dans le récipient 72.

L'utilisation d'un insert tel que l'insert 66 est avantageuse car on peut aisément monter sur un même type de récipient différents inserts, selon la nature du produit à distribuer et celle de l'élément d'application.

L'insert peut être réalisé de diverses manières, la paroi perméable pouvant être constituée, entre autres, par un tissé, un film plastique perforé, un tamis soudé ou surmoulé.

A titre d'exemple, on a représenté sur la figure 6 un insert 80 comportant une paroi latérale 81 cylindrique de révolution, d'axe X, pourvue à son extrémité supérieure d'un rebord 82 dirigé vers l'extérieur, servant à la fixation sur le récipient, et à son extrémité inférieure d'un rebord annulaire 83, dirigé vers l'intérieur, servant à la fixation d'un tamis 84, fixé sur la face inférieure du rebord 83.

Dans l'exemple de la figure 7, l'insert 90 comporte une paroi latérale 91 symétrique de révolution, d'axe X, pourvue à son extrémité supérieure d'un rebord annulaire 92 dirigé vers l'extérieur, servant à la fixation sur le col du récipient, et à son extrémité inférieure d'un fond ajouré 93, ce fond étant traversé par une pluralité d'ouvertures 94.

Un tamis 95 est rapporté sur la paroi de fond 93.

Les mailles du tamis 95 présentent une section plus faible que celle des ouvertures 94 de la paroi 93.

La paroi 93 sert à la fois de support mécanique pour le tamis 95 et favorise l'accumulation de produit au contact de ce tamis 95 ou dans son voisinage, de sorte que lorsque la surpression est créée dans l'espace intérieur contenant le produit, le produit présent dans les ouvertures 94 est chassé au travers du tamis 95.

L'insert 100 représenté sur la figure 8 comporte une paroi latérale 101 symétrique de révolution d'axe X, prolongée vers l'extérieur à son extrémité supérieure par un rebord annulaire 102 servant à la fixation sur le récipient et fermée à son extrémité inférieure par une paroi de fond 103 comportant des ouvertures 104.

De manière à favoriser la rétention de produit au contact de la face inférieure 105 de la paroi de fond 103, un élément tel qu'une couche de mousse 106 à cellules ouvertes de grandes dimensions est rapporté sur l'insert 100 sous la paroi de fond 103.

Dans l'exemple de la figure 9, l'insert 110 comporte une paroi latérale 111 symétrique de révolution autour de l'axe X, comportant un rebord annulaire 112 en partie supérieure et une paroi de fond ajourée 113.

Un organe de retenue 115 est assujetti à l'insert, cet organe de retenue comportant une paroi pleine 116 disposée sous la paroi de fond 113 et ménageant un intervalle 117 avec celle-ci, dans lequel du produit peut être retenu.

L'organe de retenue 115 comporte une paroi latérale 118 fixée sur la paroi latérale 111 de l'insert, pourvue d'ouvertures latérales 119 permettant à du produit de gagner l'intervalle 117 précité.

La paroi 116 présente une forme sensiblement conique, de sorte que la hauteur de l'intervalle 117 décroît au fur et à mesure que l'on se rapproche de l'axe X.

L'organe de retenue joue également un rôle de déflecteur en guidant la circulation d'air dans l'intervalle 117.

Bien entendu, l'invention n'est pas limitée aux exemples de réalisation qui viennent d'être décrits.

On peut notamment créer la surpression à l'intérieur de l'espace intérieur contenant le produit d'une autre manière que par la déformation d'une paroi flexible du récipient.

On peut ainsi utiliser par exemple un piston 120 monté à coulissement dans une cheminée 121 du récipient, comme illustré sur la figure 10.

On peut, sans sortir du cadre de la présente invention, réaliser un dispositif de conditionnement et d'application comportant deux applicateurs ayant chacun un élément d'application se logeant dans un logement dont le fond est constitué par une paroi perméable, comme illustré sur la figure 11.

On voit sur la figure 11 que les deux éléments d'application 140, 141 peuvent être de même nature mais de taille différente.

En outre, on voit sur la figure 11 que la réduction de volume du récipient peut s'effectuer au moyen d'un soufflet 142, situé entre les deux logements recevant les deux éléments d'application 140 et 141.

La réduction du volume intérieur du récipient pourrait également s'effectuer autrement qu'au moyen d'un soufflet, comme illustré sur la figure 20.

Sur cette figure, on a représenté un dispositif qui comporte une partie supérieure identique à celle du dispositif représenté sur la figure 1, un récipient comprenant un corps 151 s'élargissant vers le bas, comportant en partie inférieure une paroi perméable 152 donnant sur un logement contenant un second élément d'application 153.

Ce dernier est monté sur le récipient 151 de manière analogue au premier élément d'application 16.

La réduction du volume intérieur s'effectue en exerçant une pression latérale sur le récipient 151, ce dernier étant à mémoire de forme.

Pour favoriser l'accumulation de produit au voisinage de l'élément d'application, la paroi perméable peut comporter un décrochement 160 comme illustré sur la figure 17.

Sur cette figure, on voit que la paroi perméable, référencée 23', forme grâce au décrochement 160 un espace 161 dans lequel du produit P peut s'accumuler.

La paroi perméable peut encore comporter, comme illustré sur la figure 18, une ou plusieurs nervures sur sa face extérieure, aptes à venir au contact de la face frontale de l'élément d'application.

Sur la figure 18, on a représenté une paroi perméable 23" qui diffère de la paroi 23 précédemment décrite par la présence sur la face extérieure 31 d'une nervure annulaire 165 entourant une région centrale ajourée.

L'élément d'application 16 vient en appui sur cette nervure 165, ce qui crée un espace 166 entre la paroi perméable 23" et l'élément d'application 16, dans lequel du produit peut s'accumuler.

Le récipient peut être réalisé avec un fond muni d'un col 170, comme représenté sur la figure 19.

Ce col 170 peut être fileté ou non et il est fermé par un bouchon amovible 171.

L'utilisateur peut retirer le bouchon 171 pour accéder directement au produit P contenu à l'intérieur du récipient si cela est nécessaire, le produit étant alors retiré par exemple au moyen d'un doigt, ou d'un applicateur tel qu'un pinceau ou autre, non représenté.

Le dispositif peut comporter deux éléments d'application comme cela a déjà été décrit en référence aux figures 11 et 20.

Ces deux éléments d'application peuvent ne pas être de même nature.

A titre d'exemple, on a représenté sur la figure 21 un récipient qui comporte en partie inférieure une paroi perméable 180 donnant sur un logement contenant un élément d'application 190 tel qu'un pinceau.

Le dispositif peut comporter une valve unidirectionnelle de reprise d'air permettant une reprise d'air dans le récipient, lorsque l'élément d'application est en place.

A titre d'exemple nullement limitatif, on a représenté sur la figure 16 une valve de reprise d'air 130 montée sur une paroi 131 du récipient, de manière à obturer au repos un orifice 132 par lequel l'air peut rentrer dans le récipient en cas de dépression dans ce dernier.

## Revendications

1. Dispositif de conditionnement et d'application comportant un récipient ayant un espace intérieur (12 ; 68) dans lequel un produit (P) est contenu, ce produit étant une poudre, un élément d'application (16 ; 69a ; 77), un logement (14 ; 67) pour recevoir l'élément d'application et une paroi perméable (23 ; 65 ; 84 ; 95 ; 103 ; 113) disposée entre ledit logement et l'espace intérieur contenant le produit, l'élément d'application et le logement étant agencés de telle sorte que l'élément d'application présente, lorsqu'il est dans ledit logement, au moins une portion de surface (16a ; 69d) située, sans compression axiale sensible, en regard d'une ouverture (25) de la paroi perméable, ledit espace intérieur étant à volume variable, **caractérisé par le fait que** des moyens de compression sont prévus pour faire passer sélectivement ledit volume intérieur d'un premier volume supérieur au volume de produit, à un second volume, inférieur au premier, cette réduction de volume s'accompagnant d'une surpression, laquelle est apte à favoriser le transfert de produit à travers ladite paroi perméable vers l'élément d'application.

2. Dispositif selon la revendication précédente, **caractérisé par le fait que** les moyens de compression sont agencés de manière à ce que l'espace intérieur reprenne son premier volume sous l'action d'une force de rappel élastique.

3. Dispositif selon la revendication 2, **caractérisé par le fait que** la force de rappel élastique est obtenue grâce au fait que le récipient est à mémoire de forme.

4. Dispositif selon la revendication 2, **caractérisé par le fait que** la force de rappel élastique est obtenue au moyen d'un ressort.

5. Dispositif selon l'une des revendications précédentes, **caractérisé par le fait qu'**il comporte des moyens de retenue sur et/ou adjacents à la paroi perméable, du côté de l'espace intérieur contenant le produit, ces moyens de retenue étant propres à favoriser, notamment par capillarité ou par attraction électrostatique, la rétention de produit dans ladite ouverture ou dans son voisinage, en vue de son transfert dans ledit logement lors de la compression d'un volume d'air présent dans l'espace intérieur, entre la paroi perméable et la réserve de produit.

6. Dispositif selon la revendication précédente, **caractérisé par le fait que** les moyens de retenue comportent des cloisons (93) entres lesquelles du produit peut être retenu.

7. Dispositif selon l'une des deux revendications précédentes, **caractérisé par le fait que** les moyens de retenue comportent un organe de retenue (115) disposé en regard de la paroi perméable (113), cet organe de retenue présentant des ouvertures latérales (119) permettant au produit de gagner un intervalle (117) de rétention de produit, ménagé entre l'organe de retenue et la paroi perméable.

8. Dispositif selon l'une des trois revendications précédentes, **caractérisé par le fait que** les moyens de retenue (93) sont réalisés par moulage.

9. Dispositif selon la revendication 5, **caractérisé par le fait que** les moyens de retenue sont constitués par une pièce rapportée, telle qu'un bloc de mousse (106).

10. Dispositif selon l'une quelconque des revendications précédentes, **caractérisé par le fait que** le récipient comporte une paroi mobile (11 ; 42 ; 53 ; 64 ; 75 ; 120) permettant de générer ladite surpression.

11. Dispositif selon la revendication précédente, **caractérisé par le fait que** ladite paroi mobile comprend une paroi flexible du récipient.

12. Dispositif selon la revendication précédente, **caractérisé par le fait que** la paroi flexible est en forme de soufflet.

13. Dispositif selon la revendication 10, **caractérisé par le fait que** la paroi mobile comprend une paroi rigide d'un piston (120).

14. Dispositif selon l'une quelconque des revendications précédentes, **caractérisé par le fait que** la paroi perméable présente une pluralité d'orifices traversants (25 ; 104 ; 114).

15. Dispositif selon l'une quelconque des revendications précédentes, **caractérisé par le fait que** l'élément d'application et le logement sont agencés de telle sorte que la surface (69d) de l'élément d'application servant à l'application du produit, lorsque l'élément d'application est en place dans le logement, soit maintenue à distance de la paroi perméable.

16. Dispositif selon la revendication 15, **caractérisé par le fait que** la paroi perméable comporte au moins une nervure (165) du côté de l'élément d'application, contre laquelle l'élément d'application est apte à venir en appui.

17. Dispositif selon la revendication 15, **caractérisé par le fait que** la paroi perméable se raccorde au récipient par un décrochement (160) formant une cuvette du côté de l'élément d'application.

18. Dispositif selon l'une quelconque des revendications 1 à 14, **caractérisé par le fait que** l'élément d'application et le logement sont agencés de telle sorte que la surface (16a) de l'élément d'application servant à l'application du produit soit au contact de la paroi perméable, lorsque l'élément d'application est en place dans le logement.

19. Dispositif selon l'une quelconque des revendications précédentes, **caractérisé par le fait que** l'élément d'application est agencé de telle sorte que la surface (69d) de l'élément d'application située, lorsque l'élément d'application est en place dans ledit logement, en regard de la paroi perméable, puisse reculer sous l'effet de la surpression dans le récipient.

20. Dispositif selon l'une quelconque des revendications précédentes, **caractérisé par le fait que** le logement (14) est délimité par une paroi latérale (13) contre laquelle s'applique l'élément d'application par sa périphérie.

21. Dispositif selon la revendication précédente, **caractérisé par le fait que** l'élément d'application s'applique de manière étanche sur ladite paroi latérale.

22. Dispositif selon l'un quelconque des revendications précédentes, **caractérisé par le fait que** l'élément d'application se comporte comme un piston lors de son retrait.

23. Dispositif selon l'une quelconque des revendications précédentes, **caractérisé par le fait que** le récipient est agencé de telle sorte que lorsque l'espace intérieur occupe son second volume, le niveau du produit dans le récipient n'atteigne pas la paroi perméable.

24. Dispositif selon l'une quelconque des revendications précédentes, **caractérisé par le fait que** la paroi perméable définit le fond du logement recevant l'élément d'application, ce dernier étant introduit dans ledit logement par une ouverture située dans l'axe (X) du récipient, à l'opposé de ladite paroi perméable.

25. Dispositif selon l'une quelconque des revendications précédentes, **caractérisé par** le fait la paroi perméable comporte des canaux dont la section et la longueur sont choisies de manière à permettre de loger et/ou de laisser passer une quantité prédéterminée de produit.

26. Dispositif selon l'une quelconque des revendications précédentes, **caractérisé par le fait que** l'élément d'application est solidaire d'un élément de préhension (17) constituant également un capuchon de fermeture du récipient.

27. Dispositif selon la revendication précédente, **caractérisé par le fait que** l'élément de préhension comporte des moyens d'étanchéité (18) pour assurer une fermeture étanche du logement recevant l'élément d'application.

28. Dispositif selon l'une quelconque des revendications précédentes, **caractérisé par le fait que** la paroi perméable est réalisée par moulage avec le récipient.

29. Dispositif selon l'une quelconque des revendications 1 à 27, **caractérisé par le fait que** la paroi perméable est constituée par une pièce rapportée sur le récipient.

30. Dispositif selon l'une quelconque des revendications précédentes, **caractérisé par le fait que** la paroi perméable comprend une grille.

31. Dispositif selon l'une quelconque des revendications 1 à 27, **caractérisé par le fait que** la paroi perméable comprend une mousse.

32. Dispositif selon l'une des revendications précédentes, **caractérisé par le fait que** la paroi perméable est sensiblement plane ou concave vers l'ouverture du logement.

33. Dispositif selon l'une quelconque des revendications précédentes, **caractérisé par le fait que** la paroi perméable présente une forme complémentaire de celle de l'élément d'application.

34. Dispositif selon l'une quelconque des revendications précédentes, **caractérisé par le fait que** la paroi perméable présente des orifices sensiblement radiaux ou axiaux.

35. Dispositif selon l'une quelconque des revendications 1 à 27, **caractérisé par le fait que** la paroi perméable est constituée par un tissé, un film plastique perforé, un tamis soudé ou surmoulé.

36. Dispositif selon l'une quelconque des revendications précédentes, **caractérisé par le fait que** l'élément d'application (16) est absorbant, étant réalisé dans un matériau tel qu'une mousse, un feutre ou un matériau fritté.

37. Dispositif selon l'une quelconque des revendications précédentes, **caractérisé par le fait que** l'élément d'application est compressible de manière élastique.

38. Dispositif selon l'une quelconque des revendications précédentes, **caractérisé par le fait que** l'élément d'application est intérieurement non poreux.

39. Dispositif selon l'une quelconque des revendications 1 à 36, **caractérisé par le fait que** l'élément d'application est sensiblement non compressible.

40. Dispositif selon l'une quelconque des revendications précédentes, **caractérisé par le fait que** l'élément d'application est floqué ou comporte un textile à sa surface.

41. Dispositif selon l'une quelconque des revendications précédentes, **caractérisé par le fait que** le logement recevant l'élément d'application (77) est mobile par rapport à l'espace intérieur du récipient contenant le produit.

42. Dispositif selon l'une quelconque des revendications précédentes, **caractérisé par le fait qu'**il comporte un deuxième élément d'application (141 ; 190), un deuxième logement et une deuxième paroi perméable.

43. Dispositif selon la revendication 42, **caractérisé par le fait que** le deuxième élément d'application (141) est de même nature que le premier (140) mais de taille différente.

44. Dispositif selon la revendication 42, **caractérisé par le fait que** les premier (16) et deuxième (190) éléments d'application ne sont pas de même nature.

45. Dispositif selon l'une quelconque des revendications 1 à 41, **caractérisé par le fait que** le récipient comporte un col (170) obturé par un bouchon amovible (171) à une extrémité située à l'opposé de l'élément d'application.

46. Dispositif selon l'une quelconque des revendications précédentes, **caractérisé par le fait qu'**il comporte une valve unidirectionnelle (130) de reprise d'air permettant une entrée d'air dans le récipient en cas de dépression dans ce dernier.

47. Dispositif selon l'une quelconque des revendications précédentes, **caractérisé par le fait que** la paroi perméable est fixée de manière immobile à sa périphérie sur le récipient.

48. Dispositif selon l'une quelconque des revendications précédentes, **caractérisé par le fait que** le produit est formé au moins en partie par des particules contenant au moins un fluide.

49. Dispositif selon la revendication précédente, **caractérisé par le fait que** le produit contient en outre une phase pulvérulente en mélange avec lesdites particules contenant un fluide.

50. Dispositif selon l'une des revendications 48 et 49, **caractérisé par le fait que** la phase pulvérulente comprend des pigments et/ou des nacres et/ou des charges et/ou des paillettes et/ou leurs mélanges.

51. Dispositif selon la revendication précédente, **caractérisé par le fait que** les pigments sont choisis parmi les dioxydes de titane, de zirconium ou de cérium, les oxydes de zinc, de fer ou de chrome, les nanotitanes, les nanozincs, le bleu ferrique, le noir de carbone, les laques comme les sels de calcium, de baryum, d'aluminium ou de zirconium, de colorants acides tels que les colorants halogéno-acides, azoïques ou anthraquinoniques, les pigments enrobés par des composés siliconés tels que des polydiméthylsiloxanes et/ou par des polymères, notamment des polyéthylènes

52. Dispositif selon l'une des revendications 50 et 51, **caractérisé par le fait que** les charges sont choisies parmi le talc, le mica, la silice, le kaolin, les poudres de Nylon, de poly-β-alanine et de polyéthylène, le Téflon, la lauroyl-lysine, l'amidon, le nitrure de bore, l'oxychlorure de bismuth, les poudres de polymères de tétrafluoroéthylène, les poudres de polyméthylméthacrylate, les poudres de polyuréthanne, les poudres de polystyrène, les poudres de polyester, les microsphères creuses synthétiques, les microéponges et les microbilles de résine de silicone, les oxydes de zinc et de titane, les oxydes de zirconium ou de cérium, le carbonate de calcium précipité, le carbonate et l'hydrocarbonate de magnésium, l'hydroxyapatite, les microsphères de silice creuses, les microcapsules de verre ou de céramique, les savons métalliques dérivés d'acides organiques carboxyliques ayant de 8 à 22 atomes de carbone, de préférence de 12 à 18 atomes de carbone.

53. Dispositif selon l'une quelconque des revendications 48 à 52, **caractérisé par le fait que** le fluide contenu dans lesdites particules est notamment sous forme aqueuse, ou huileuse, notamment sous forme d'huiles essentielles, de gel, d'émulsion eau dans l'huile, ou huile dans eau.

54. Dispositif selon l'une quelconque des revendications 48 à 53, **caractérisé par le fait que** le fluide est contenu dans des cires poreuses, dans des vésicules ou micro-capsules, dont les parois sont notamment en époxy, en polyéthylène, en gélatine ou en polyester, ou dans des microéponges ou microsphères.

55. Dispositif selon l'une quelconque des revendications 48 à 54, **caractérisé par** le fait la phase formée des particules contenant le fluide représente de 1 à 50 %, de préférence de 2 à 30 %, et de préférence encore de 5 à 20 % en poids de la composition.

56. Dispositif selon l'une des revendications précédentes, **caractérisé par le fait que** le produit contient au moins un actif, notamment des agents antioxydants ou anti-radicaux libres, des agents hydratants ou humectants, des filtres UV, des kératolytiques, des accélérateurs de bronzage, des dépigmentants, des colorants naturels, des auto-bronzants, des liporégulateurs, des agents anti-vieillissement et antirides, des agents anti-inflammatoires et cicatrisants, des antibactériens et antifongiques, des insectifuges, ou des agents conditionneurs pour la peau

57. Procédé pour charger un élément d'application en produit, ce produit étant constitué par une poudre, ce produit étant contenu dans un espace intérieur d'un récipient, cet espace intérieur comportant une quantité substantielle d'air au-dessus du produit, **caractérisé par le fait qu'**il comporte les étapes consistant à :
- disposer l'élément d'application dans un logement délimité au moins partiellement par une première face (31) d'une paroi perméable (23),
- amener du produit au contact d'une deuxième face (30) de la paroi perméable, opposée à la première, en remuant le récipient ou en le disposant à l'envers,
- créer temporairement une surpression dans ledit espace intérieur, la paroi perméable et le récipient étant agencés de telle sorte que ladite surpression déplace du produit présent au contact de la deuxième face (30), ou dans son voisinage, vers la première face (31) et ainsi vers l'élément d'application, et
- retirer l'élément d'application du logement (14).

58. Procédé selon la revendication 57, **caractérisé par le fait que** l'intérieur du récipient est à la pression atmosphérique avant la création de ladite surpression.

## Patentansprüche

1. Verpackungs- und Auftragvorrichtung, umfassend einen Behälter mit einem Innenraum (12; 68), in dem ein Produkt (P) enthalten ist, wobei dieses Produkt ein Pulver ist, ein Auftragelement (16; 69a; 77), eine Kammer (14; 67) zur Aufnahme des Auftragelements und eine durchlässige Wand (23; 65; 84; 95; 103; 113), die zwischen dieser Kammer und dem das Produkt enthaltenden Innenraum angeordnet ist, wobei das Auftragelement und die Kammer so ausgebildet sind, daß das Auftragelement, wenn es in dieser Kammer ist, mindestens einen Flächenbereich (16a; 69d) aufweist, der ohne wesentliche axiale Kompression gegenüber einer Öffnung (25) der durchlässigen Wand gelegen ist, wobei dieser Innenraum von veränderlichem Volumen ist, **dadurch gekennzeichnet, daß** Kompressionsmittel vorgesehen sind; um dieses Innenvolumen wahlweise von einem Volumen, das größer als das Produktvolumen ist, auf ein zweites Volumen, das kleiner als das erste ist, übergehen zu lassen, wobei diese Volumensverkleinerung von einem Überdruck begleitet ist, der geeignet ist, die Produktübertragung durch die durchlässige Wand auf das Auftragelement zu zu begünstigen.

2. Vorrichtung nach dem vorhergehenden Anspruch, **dadurch gekennzeichnet, daß** die Kompressionsmittel so ausgebildet sind, daß der Innenraum unter der Einwirkung einer elastischen Rückholkraft wieder sein erstes Volumen annimmt.

3. Vorrichtung nach Anspruch 2, **dadurch gekennzeichnet, daß** die elastische Rückholkraft dadurch erhalten wird, daß der Behälter mit Formspeicherung ist.

4. Vorrichtung nach Anspruch 2, **dadurch gekennzeichnet, daß** die elastische Rückholkraft mit Hilfe einer Feder erhalten wird.

5. Vorrichtung nach einem der vorhergehenden Ansprüche, **dadurch gekennzeichnet, daß** sie Rückhaltemittel auf der durchlässigen Wand und/oder dieser benachbart aufweist, und zwar auf der Seite des das Produkt enthaltenden Innenraums, wobei diese Rückhaltemittel geeignet sind, insbesondere durch Kapillarität oder durch elektrostatische Anziehung die Zurückhaltung von Produkt in der Öffnung oder in ihrer Umgebung zu begünstigen, und zwar zum Zweck seiner Übertragung in die Kammer bei der Komprimierung eines im Innenraum zwischen der durchlässigen Wand und der Produktreserve vorhandenen Luftvolumens.

6. Vorrichtung nach dem vorhergehenden Anspruch, **dadurch gekennzeichnet, daß** die Rückhaltemittel Trennwände (93) umfassen, zwischen denen Produkt zurückgehalten werden kann.

7. Vorrichtung nach einem der beiden vorhergehenden Ansprüche, **dadurch gekennzeichnet, daß** die Rückhaltemittel ein gegenüber der durchlässigen Wand (113) angeordnetes Rückhalteorgan (115) umfassen, wobei dieses Rückhalteorgan seitliche Öffnungen (119) aufweist, die dem Produkt gestatten, in einen Zwischenraum (117) zur Zurückhaltung von Produkt zu gelangen, der zwischen dem Rückhalteorgan und der durchlässigen Wand vorgesehen ist.

8. Vorrichtung nach einem der drei vorhergehenden Ansprüche, **dadurch gekennzeichnet, daß** die Rückhaltemittel (93) durch Formung hergestellt sind.

9. Vorrichtung nach Anspruch 5, **dadurch gekennzeichnet, daß** die Rückhaltemittel von einem angebrachten Teil, wie einem Schaumblock (106), gebildet sind.

10. Vorrichtung nach einem der vorhergehenden Ansprüche, **dadurch gekennzeichnet, daß** der Behälter eine bewegliche Wand (11; 42; 53; 64; 75; 120) besitzt, die die Erzeugung des Überdrucks gestattet.

11. Vorrichtung nach dem vorhergehenden Anspruch, **dadurch gekennzeichnet, daß** die bewegliche Wand eine flexible Wand des Behälters umfaßt.

12. Vorrichtung nach dem vorhergehenden Anspruch, **dadurch gekennzeichnet, daß** die flexible Wand balgförmig ist.

13. Vorrichtung nach Anspruch 10, **dadurch gekennzeichnet, daß** die bewegliche Wand eine starre Wand eines Kolbens (120) umfaßt.

14. Vorrichtung nach einem der vorhergehenden Ansprüche, **dadurch gekennzeichnet, daß** die durchlässige Wand eine Vielzahl von durchgehenden Öffnungen (25; 104; 114) aufweist.

15. Vorrichtung nach einem der vorhergehenden Ansprüche, **dadurch gekennzeichnet, daß** das Auftragelement und die Kammer so ausgebildet sind, daß die zum Auftragen des Produkts dienende Fläche (69d) des Auftragelements, wenn das Auftragelement in der Kammer an seinem Platz ist, in einem Abstand von der durchlässigen Wand gehalten ist.

16. Vorrichtung nach Anspruch 15, **dadurch gekennzeichnet, daß** die durchlässige Wand auf der Seite des Auftragelements mindestens eine Rippe (165) aufweist, an der das Auftragelement zum Aufliegen kommen kann.

17. Vorrichtung nach Anspruch 15, **dadurch gekennzeichnet, daß** die durchlässige Wand an den Behälter über einen Absatz (160) anschließt, der auf der Seite des Auftragelements einen Napf bildet.

18. Vorrichtung nach einem der Ansprüche 1 bis 14, **dadurch gekennzeichnet, daß** das Auftragelement und die Kammer so ausgebildet sind, daß die zum Auftragen des Produkts dienende Fläche (16a) des Auftragelements mit der durchlässigen Wand in Kontakt ist, wenn das Auftragelement in der Kammer an seinem Platz ist.

19. Vorrichtung nach einem der vorhergehenden Ansprüche, **dadurch gekennzeichnet, daß** das Auftragelement so ausgebildet ist, daß die Fläche (69d) des Auftragelements, die, wenn das Auftragelement in der Kammer an seinem Platz ist, gegenüber der durchlässigen Wand gelegen ist, unter der Wirkung des Überdrucks in dem Behälter zurückweichen kann.

20. Vorrichtung nach einem der vorhergehenden Ansprüche, **dadurch gekennzeichnet, daß** die Kammer (14) durch eine Seitenwand (13) begrenzt ist, an der das Auftragelement mit seinem Umfang anliegt.

21. Vorrichtung nach dem vorhergehenden Anspruch, **dadurch gekennzeichnet, daß** das Auftragelement an dieser Seitenwand dicht anliegt.

22. Vorrichtung nach einem der vorhergehenden Ansprüche, **dadurch gekennzeichnet, daß** das Auftragelement sich bei seinem Herausziehen wie ein Kolben verhält.

23. Vorrichtung nach einem der vorhergehenden Ansprüche, **dadurch gekennzeichnet, daß** der Behälter so ausgebildet ist, daß, wenn der Innenraum sein zweites Volumen einnimmt, der Stand des Produkts im Behälter nicht die durchlässige Wand erreicht.

24. Vorrichtung nach einem der vorhergehenden Ansprüche, **dadurch gekennzeichnet, daß** die durchlässige Wand den Boden der das Auftragelement aufnehmenden Kammer bildet, wobei dieses durch eine in der Achse (X) des Behälters gelegene Öffnung auf der dieser durchlässigen Wand entgegengesetzten Seite in die Kammer eingeführt wird.

25. Vorrichtung nach einem der vorhergehenden Ansprüche, **dadurch gekennzeichnet, daß** die durchlässige Wand Kanäle aufweist, deren Querschnitt und Länge so gewählt sind, daß sie gestatten, eine vorbestimmte Menge an Produkt aufzunehmen und/oder durchzulassen.

26. Vorrichtung nach einem der vorhergehenden Ansprüche, **dadurch gekennzeichnet, daß** das Auftragelement mit einem Greifelement (17) fest verbunden ist, das auch eine Kappe zum Verschließen des Behälters bildet.

27. Vorrichtung nach einem der vorhergehenden Ansprüche, **dadurch gekennzeichnet, daß** das Greifelement Dichtungsmittel (18) aufweist, um einen dichten Verschluß der das Auftragelement aufnehmenden Kammer zu gewährleisten.

28. Vorrichtung nach einem der vorhergehenden Ansprüche, **dadurch gekennzeichnet; daß** die durchlässige Wand durch Formung mit dem Behälter hergestellt ist.

29. Vorrichtung nach einem der Ansprüche 1 bis 27, **dadurch gekennzeichnet, daß** die durchlässige Wand aus einem an dem Behälter angebrachten Teil besteht.

30. Vorrichtung nach einem der vorhergehenden Ansprüche, **dadurch gekennzeichnet, daß** die durchlässige Wand ein Gitter umfaßt.

31. Vorrichtung nach einem der Ansprüche 1 bis 27, **dadurch gekennzeichnet, daß** die durchlässige Wand einen Schaum umfaßt.

32. Vorrichtung nach einem der vorhergehenden Ansprüche, **dadurch gekennzeichnet, daß** die durchlässige Wand im wesentlichen eben oder auf die Öffnung der Kammer zu konkav ist.

33. Vorrichtung nach einem der vorhergehenden Ansprüche, **dadurch gekennzeichnet, daß** die durchlässige Wand eine Form besitzt, die zu der des Auftragelements komplementär ist.

34. Vorrichtung nach einem der vorhergehenden Ansprüche, **dadurch gekennzeichnet, daß** die durchlässige Wand im wesentlichen radiale oder axiale Öffnungen aufweist.

35. Vorrichtung nach einem der Ansprüche 1 bis 27, **dadurch gekennzeichnet, daß** die durchlässige Wand aus einem Gewebe, einer perforierten Kunststofffolie, einem angeschweißten oder aufgeformten Sieb besteht.

36. Vorrichtung nach einem der vorhergehenden Ansprüche, **dadurch gekennzeichnet, daß** das Auftragelement (16) absorbierend ist, wobei es aus einem Werkstoff wie Schaum, Filz oder Sintermaterial hergestellt ist.

37. Vorrichtung nach einem der vorhergehenden Ansprüche, **dadurch gekennzeichnet, daß** das Auftragelement elastisch komprimierbar ist.

38. Vorrichtung nach einem der vorhergehenden Ansprüche, **dadurch gekennzeichnet, daß** das Auftragelement innen nicht porös ist.

39. Vorrichtung nach einem der Ansprüche 1 bis 36, **dadurch gekennzeichnet, daß** das Auftragelement im wesentlichen nicht komprimierbar ist.

40. Vorrichtung nach einem der vorhergehenden Ansprüche, **dadurch gekennzeichnet, daß** das Auftragelement beflockt ist oder auf seiner Oberfläche ein Textilmaterial aufweist.

41. Vorrichtung nach einem der vorhergehenden Ansprüche, **dadurch gekennzeichnet, daß** die das Auftragelement (77) aufnehmende Kammer bezüglich des Innenraums des das Produkt enthaltenden Behälters beweglich ist.

42. Vorrichtung nach einem der vorhergehenden Ansprüche, **dadurch gekennzeichnet, daß** sie ein zweites Auftragelement (141; 190), eine zweite Kammer und eine zweite durchlässige Wand aufweist.

43. Vorrichtung nach Anspruch 42, **dadurch gekennzeichnet, daß** das zweite Auftragelement (141) von derselben Art wie das erste (140), jedoch von anderer Größe ist.

44. Vorrichtung nach Anspruch 42, **dadurch gekennzeichnet, daß** das erste Auftragelement (16) und das zweite Auftragelement (190) nicht von derselben Art sind.

45. Vorrichtung nach einem der Ansprüche 1 bis 41, **dadurch gekennzeichnet, daß** der Behälter einen Hals (170) besitzt, der an einem Ende, das auf der zum Auftragelement entgegengesetzten Seite gelegen ist, durch ein abnehmbares Verschlußelement (171) verschlossen ist.

46. Vorrichtung nach einem der vorhergehenden Ansprüche, **dadurch gekennzeichnet, daß** sie ein Einwegventil (130) zur Luftaufnahme aufweist, das einen Eintritt von Luft in den Behälter im Fall eines Unterdrucks in diesem gestattet.

47. Vorrichtung nach einem der vorhergehenden Ansprüche, **dadurch gekennzeichnet, daß** die durchlässige Wand an ihrem Umfang an dem Behälter auf unbewegliche Weise befestigt ist.

48. Vorrichtung nach einem der vorhergehenden Ansprüche, **dadurch gekennzeichnet, daß** das Produkt mindestens zum Teil von mindestens ein Fluid enthaltenden Teilchen gebildet ist.

49. Vorrichtung nach dem vorhergehenden Anspruch, **dadurch gekennzeichnet, daß** das Produkt außerdem eine pulverförmige Phase in. Mischung mit diesen ein Fluid enthaltenden Teilchen enthält.

50. Vorrichtung nach einem der Ansprüche 48 und 49, **dadurch gekennzeichnet, daß** die pulverförmige Phase Pigmente und/oder Perlmutt und/oder Füllstoffe und/oder Schuppen bzw. Glitzer und/oder ihre Mischungen umfaßt.

51. Vorrichtung nach dem vorhergehenden Anspruch, **dadurch gekennzeichnet, daß** die Pigmente ausgewählt sind aus: Titan-, Zirkonium- oder Ceriumdioxide, Zink-, Eisen- oder Chromoxide, Nanotitane, Nanozinke, Eisenblau, Kohlenstoffschwarz, Lacke wie Calcium-, Barium-, Aluminium- oder Zirkoniumsalze, saure Farbstoffe wie Halogensäure-, Azo- oder Anthrachinonfarbstoffe, Pigmente, die mit Siliconverbindungen wie Polydimethylsiloxanen und/oder Polymeren, insbesondere Polyethylenen, umhüllt sind.

52. Vorrichtung nach einem der Ansprüche 50 und 51, **dadurch gekennzeichnet, daß** die Füllstoffe ausgewählt sind aus:
Talk, Glimmer, Silika, Kaolin, Nylon-, Poly-β-Alanin- und
Polyethylen-Pulver, Teflon, Lauroyl-Lysin, Stärke, Bornitrid, Wismuthoxychlorid, Tetrafluorethylenpolymer-Pulver, Polymethylmethacrylat-Pulver, Polyurethan-Pulver, Polystyrol-Pulver, Polyester-Pulver, hohle Kunststoff-Mikrokugeln, Mikroschwämme und Mikrokugeln aus Siliconharz, Zink- und Titanoxiden, Zirkonium- oder Ceriumoxiden, ausgefälltes Calciumcarbonat, Magnesiumcarbonat und -hydrocarbonat, Hydroxyapatit, hohle Silika-Mikrokugeln, Mikrokapseln aus Glas oder Keramik, Metallseifen, die von organischen Carboxylsäuren mit 8 bis 22 Kohlenstoffatomen, vorzugsweise 12 bis 18 Kohlenstoffatomen, abgeleitet sind.

53. Vorrichtung nach einem der Ansprüche 48 bis 52, **dadurch gekennzeichnet, daß** das in den Teilchen enthaltene Fluid insbesondere in wässriger oder öliger Form, insbesondere in Form von essentiellen Ölen, von Gel, von Wasser-in-Öl- oder Öl-in-Wasser-Emulsion vorliegt.

54. Vorrichtung nach einem der Ansprüche 48 bis 53, **dadurch gekennzeichnet, daß** das Fluid in porösen Wachsen, in Bläschen oder Mikrokapseln, deren Wände insbesondere aus Epoxy, Polyethylen, aus Gelatine oder aus Polyester bestehen, oder in Mikroschwämmen oder Mikrokugeln enthalten ist.

55. Vorrichtung nach einem der Ansprüche 48 bis 54, **dadurch gekennzeichnet, daß** die Phase, die von den das Fluid enthaltenden Teilchen gebildet ist, 1 bis 50 %, vorzugsweise 2 bis 30 % und noch bevorzugter 5 bis 20 % des Gewichts der Zusammensetzung darstellt.

56. Vorrichtung nach einem der vorhergehenden Ansprüche, **dadurch gekennzeichnet, daß** das Produkt mindestens einen Wirkstoff enthält, insbesondere antioxidierende Mittel oder Mittel gegen freie Radikale, hydratisierende oder befeuchtende Mittel, UV-Filter, keratolytische Mittel, Bräunungsbeschleuniger, Depigmentierungsmittel, natürliche Farbstoffe, Selbstbräunungsmittel, fettregulierende Mittel, Mittel gegen Altern und Falten, entzündungshemmende und wundheilende Mittel, antibakteriell und antifungisch wirkende Mittel, Insektenschutzmittel oder Konditionierungsmittel für die Haut.

57. Verfahren zum Laden eines Auftragelements mit Produkt, wobei dieses Produkt aus einem Pulver besteht und in einem Innenraum eines Behälters enthalten ist, wobei dieser Innenraum eine wesentliche Menge Luft über dem Produkt enthält, **dadurch gekennzeichnet, daß** es die Schritte umfaßt, die darin bestehen, daß:
- das Auftragelement in einer Kammer angeordnet wird, die mindestens teilweise durch eine erste Seite (31) einer durchlässigen Wand (23) begrenzt ist,
- Produkt mit einer zweiten Seite (30) der durchlässigen Wand, die der ersten entgegengesetzt ist, in Kontakt gebracht wird, indem der Behälter bewegt oder umgekehrt angeordnet wird,
- vorübergehend ein Überdruck in diesem Innenraum erzeugt wird, wobei die durchlässige Wand und der Behälter so ausgebildet sind, daß dieser Überdruck Produkt, das mit der zweiten Seite (30) in Kontakt oder in ihrer Umgebung vorhanden ist, auf die erste Seite (31) zu und auf diese Weise auf das Auftragelement zu bewegt, und
- das Auftragelement aus der Kammer (14) gezogen wird.

58. Verfahren nach Anspruch 57, **dadurch gekennzeichnet, daß** das Innere des Behälters vor der Erzeugung des Überdrucks auf atmosphärischem Druck ist.

## Claims

1. Packaging and application device comprising a container having an internal space (12; 68) in which the product (P) is contained, said product being a powder an application element (16; 69a; 77), a housing (14; 67) for housing the application element and a permeable wall (23; 65; 84; 95; 103; 113) placed between the said housing and the internal space containing the product, the application element and the housing both being designed in such a way that the application element has, when it is in the said housing, at least one surface portion (16a; 69d) located, without any appreciable axial compression, opposite an opening (25) in the permeable wall, the said internal space being a variable-volume space, **characterized in that** compression means are provided for making the said internal volume pass selectively from a first volume, greater than the volume of product, to a second volume, smaller than the first, this reduction in volume being accompanied by an overpressure which is conducive to transferring product through the said permeable wall towards the application element.

2. Device according to the preceding claim, **characterized in that** the compression means are designed so that the internal space resumes its first volume under the action of an elastic return force.

3. Device according to Claim 2, **characterized in that** the elastic return force is obtained by virtue of the fact that the container has shape memory.

4. Device according to Claim 2, **characterized in that** the elastic return force is obtained by means of a spring.

5. Device according to one of the preceding claims, **characterized in that** it includes retention means on and/or adjacent to the permeable wall, on that side of the internal space containing the product, these retention means being suitable for favouring, especially by a capillary effect or by electrostatic attraction, the retention of product in the said opening or in its vicinity, for the purpose of transferring it into the said housing during the compression of a volume of air present in the internal space, between the permeable wall and the reserve of product.

6. Device according to the preceding claim, **characterized in that** the retention means include partitions (93) between which product can be retained.

7. Device according to one of the two preceding claims, **characterized in that** the retention means also include a retention member (115) placed opposite the permeable wall (113), this retention member having lateral openings (119) allowing the product to reach a product retention space (117) provided between the retention member and the permeable wall.

8. Device according to any one of the three preceding claims, **characterized in that** the retention means (93) are produced by moulding.

9. Device according to Claim 5, **characterized in that** the retention means consist of an attached piece, such as a block of foam (106).

10. Device according to any one of the preceding claims, **characterized in that** the container has a moveable wall (11; 42; 53; 64; 75; 120) allowing the said overpressure to be generated.

11. Device according to the preceding claim, **characterized in that** the said moveable wall comprises a flexible wall of the container.

12. Device according to the preceding claim, **characterized in that** the flexible wall is in the form of a bellows.

13. Device according to Claim 10, **characterized in that** the moveable wall comprises a rigid wall of a piston (120).

14. Device according to any one of the preceding claims, **characterized in that** the permeable wall has a plurality of through-orifices (25; 104; 114).

15. Device according to any one of the preceding claims, **characterized in that** the application element and the housing are designed in such a way that the surface (69d) of the application element serving for applying the product, when the application element is in place in the housing, is kept away from the permeable wall.

16. Device according to Claim 15, **characterized in that** the permeable wall includes at least one rib (165) on the same side as the application element, against which the application element is able to bear.

17. Device according to Claim 15, **characterized in that** the permeable wall joins the container via a shoulder (160) forming a cup on the same side as the application element.

18. Device according to any one of Claims 1 to 14, **characterized in that** the application element and the housing are designed in such a way that the surface (16a) of the application element serving for applying the product is in contact with the permeable wall, when the application element is in place in the housing.

19. Device according to any one of the preceding claims, **characterized in that** the application element is designed in such a way that the surface (69d) of the application element located, when the application element is in place in the said housing, opposite the permeable wall, can move back under the effect of the overpressure in the container.

20. Device according to any one of the preceding claims, **characterized in that** the housing (14), is bounded by a side wall (13) against which the application element is applied via its periphery.

21. Device according to the preceding claim, **characterized in that** the application element is applied in a sealed manner against the said side wall.

22. Device according to any one of the preceding claims, **characterized in that** the application element behaves as a piston during its retraction.

23. Device according to any one of the preceding claims, **characterized in that** the container is designed in such a way that when the internal space has its second volume, the level of product in the container does not reach the permeable wall.

24. Device according to any one of the preceding claims, **characterized in that** the permeable wall defines the bottom of the housing which houses the application element, the latter being introduced into the said housing via an opening located on the axis (X) of the container, on the opposite side from the said permeable wall.

25. Device according to any one of the preceding claims, **characterized in that** the permeable wall includes channels, the cross section and the length of which are chosen so as to make it possible to accommodate a predetermined amount of product and/or to let the latter flow through them.

26. Device according to any one of the preceding claims, **characterized in that** the application element is integral with a gripping element (17) which also constitutes a cap for closing the container.

27. Device according to the preceding claim, **characterized in that** the gripping element includes sealing means (18) for sealing the housing which houses the application element.

28. Device according to any one of the preceding claims, **characterized in that** the permeable wall is moulded with the container.

29. Device according to any one of Claims 1 to 27, **characterized in that** the permeable wall consists of a piece attached to the container.

30. Device according to any one of the preceding claims, **characterized in that** the permeable wall comprises a mesh.

31. Device according to any one of Claims 1 to 27, **characterized in that** the permeable wall comprises a foam.

32. Device according to any one of the preceding claims, **characterized in that** the permeable wall is largely plane or is concave towards the opening in the housing.

33. Device according to any one of the preceding claims, **characterized in that** the permeable wall has a shape complementary to that of the application element.

34. Device according to any one of the preceding claims, **characterized in that** the permeable wall has substantially radial or axial orifices.

35. Device according to any one of Claims 1 to 27, **characterized in that** the permeable wall consists of a woven, a perforated plastic film or a welded or over-moulded screen.

36. Device according to any one of the preceding claims, **characterized in that** the application element (16) is absorbent, being made from a material such as a foam, a felt or a sintered material.

37. Device according to any one of the preceding claims, **characterized in that** the application element is elastically compressible.

38. Device according to any one of the preceding claims, **characterized in that** the application element is non-porous on the inside.

39. Device according to any one of Claims 1 to 36, **characterized in that** the application element is substantially incompressible.

40. Device according to any one of the preceding claims, **characterized in that** the application element is flocked or has a textile on its surface.

41. Device according to any one of the preceding claims, **characterized in that** the housing which houses the application element (77) can move with respect to the internal space in the container containing the product.

42. Device according to any one of the preceding claims, **characterized in that** it includes a second application element (141; 190), a second housing and a second permeable wall.

43. Device according to Claim 42, **characterized in that** the second application element (141) is of the same kind as the first application element (140) but of different size.

44. Device according to Claim 42, **characterized in that** the first (16) and second (190) application elements are not of the same kind.

45. Device according to any one of Claims 1 to 41, **characterized in that** the container includes a neck (170) closed off by a removeable stopper (171) at an end located on the opposite side from the application element.

46. Device according to any one of the preceding claims, **characterized in that** it includes a one-way air-intake valve (130) allowing air to enter the container in the event of a vacuum in the latter.

47. Device according to any one of the preceding claims, **characterized in that** the permeable wall is immovably fixed around its periphery to the container.

48. Device according to any one of the preceding claims, **characterized in that** the product is at least partly formed from particles containing at least one fluid.

49. Device according to the preceding claim, **characterized in that** the product furthermore contains a pulverulent phase as a mixture with the said particles containing a fluid.

50. Device according to either of Claims 48 and 49, **characterized in that** the pulverulent phase comprises pigments and/or nacres and/or fillers and/or flakes and/or mixtures thereof.

51. Device according to the preceding claim, **characterized in that** the pigments are selected from titanium, zirconium or cerium dioxides, zinc, iron or chromium oxides, titanium nanoparticles, zinc nanoparticles, ferric blue, carbon black, lacquers such as calcium, barium, aluminium or zirconium salts, acid dyes such as halo-acid, azo or anthraquinone dyes, pigments coated with silicone compounds, such as polydimethylsiloxanes, and/or with polymers, especially polyethylenes.

52. Device according to either of Claims 50 and 51, **characterized in that** the fillers are selected from talc, mica, silica, kaolin, nylon, poly-β-alanine and polyethylene powders, Teflon, lauroyl lysine, starch, boron nitride, bismuth oxychloride, tetrafluoroethylene polymer powders, polymethyl methacrylate powders, polyurethane powders, polystyrene powders and polyester powders, synthetic hollow microspheres, silicone-resin microbeads and microsponges, zinc and titanium oxides, zirconium or cerium oxides, precipitated calcium carbonate, magnesium carbonate and hydrogencarbonate, hydroxyapatite, hollow silica microspheres, glass or ceramic microcapsules and metal soaps derived from carboxylic organic acids having from 8 to 22 carbon atoms, preferably from 12 to 18 carbon atoms.

53. Device according to any one of Claims 48 to 52, **characterized in that** the fluid contained in the said particles is especially in aqueous or oily form, especially in the form of essential oils, of gel, of a water-in-oil emulsion or an oil-in-water emulsion.

54. Device according to any one of Claims 48 to 53, **characterized in that** the fluid is contained in porous waxes, in vesicles or microcapsules, the walls of which are especially made of epoxy, of polyethylene, of gelatin or of polyester, or in microsponges or microspheres.

55. Device according to any one of Claims 48 to 54, **characterized in that** the phase formed from the particles containing the fluid represents from 1 to 50%, preferably from 2 to 30% and more preferably from 5 to 20%, by weight of the composition.

56. Device according to any one of the preceding claims, **characterized in that** the product contains at least one active agent, especially antioxidants or free-radical scavengers, hydrating or moisturizing agents, UV screens, keratolytics, tanning accelerators, depigmentizing agents, natural colorants, self-tanning agents, liporegulators, anti-ageing and anti-wrinkle agents, anti-inflammatory and cicatrizing agents, antibacterial and antifungal agents, insect repellents or skin conditioners.

57. Method for charging an application element with product, this product consisting of a powder, and being contained in an internal space of a container, this internal space having a substantial amount of air above the product, **characterized in that** it comprises the steps consisting in:
- placing the application element in a housing at least partly bounded by a first face (31) of a permeable wall (23);
- bringing the product into contact with a second face (30) of the permeable wall, on the opposite side from the first, by shaking the container or by placing it upside-down;
- temporarily creating an overpressure in the said internal space, the permeable wall and the container both being designed in such a way that the said overpressure moves the product present in contact with the second face (30), or in its vicinity, towards the first face (31) and thus towards the application element; and
- removing the application element from the housing (14).

58. Method according to Claim 57, **characterized in that** the inside of the container is at atmospheric pressure before the said overpressure is created.
